# EUROPÄISCHE PATENTSCHRIFT

(11) **EP 1 802 792 B1**
(45) Veröffentlichungstag und Bekanntmachung des Hinweises auf die Patenterteilung: **09.02.2011**
(21) Anmeldenummer: 05799748.8
(22) Anmeldetag: 18.10.2005
(51) Int. Cl.: D01H 4/02, D01H 1/115

(54) **LUFTDÜSENSPINNMASCHINE**
AIR NOZZLE SPINNING MACHINE
METIER A FILER A BUSES D'AIR

(30) Priorität: 21.10.2004 DE 102004052510
(43) Veröffentlichungstag der Anmeldung: 04.07.2007
(73) Patentinhaber: MASCHINENFABRIK RIETER AG, 8406 Winterthur (CH)
(72) Erfinder: SCHÄFFLER, Gernot, 73116 Wäschenbeuren (DE)
(74) Vertreter: Patentanwälte Ruff, Wilhelm, Beier, Dauster & Partner
(86) Internationale Anmeldenummer: PCT/EP2005/011193
(87) Internationale Veröffentlichungsnummer: WO 2006/045492

(56) Entgegenhaltungen:
- EP-A- 0 365 931
- DE-A1- 3 823 289
- DE-A1- 4 446 379
- DE-A1- 10 041 363
- GB-A- 1 135 088

## Beschreibung

Die Erfindung betrifft eine Luftdüsenspinnmaschine zum Herstellen gesponnener Fäden aus Stapelfaserverbänden, mit einer Vielzahl von Spinnstellen, denen jeweils Druckluftdüsen zum Erzeugen eines Spinndralles zugeordnet sind, sowie mit einem diesen Spinnstellen vorgeschalteten, einen Drucksensor und ein Regelgerät enthaltenden gemeinsamen Druckluftregler zum Anpassen des gemessenen statischen Druckes.

Durch die DE 38 36 481 C2, von der die vorliegende Erfindung im Oberbegriff ausgeht, ist eine Luftdüsenspinnmaschine bekannt, deren Druckluftregler auf eine Veränderung der ständig gemessenen Spinnspannung reagiert. Bei einer Variante wird dabei versucht, die Spinnspannung dadurch konstant zu halten, dass der an den Druckluftdüsen wirkende Druck entsprechend angepasst wird. Hierzu ist dem Druckluftregler ein Drucksensor zugeordnet, der die Messwerte in eine Steuereinheit zum Auswerten eingibt. Die Steuereinheit enthält ein Regelgerät zum Verändern des jeweiligen Druckes.

Bei der Luftdüsenspinnmaschine gemäß der vorliegenden Erfindung liegt das Problem insofern etwas anders, als nicht vorgesehen ist, den an den Druckluftdüsen vorhandenen Druck jeweils an die gemessene Spinnspannung anzupassen. Vielmehr soll ein Problem gelöst werden, welches darin besteht, dass bei einer längeren Luftdüsenspinnmaschine der an deren Drucklufteingang wirkende statische Druck davon abhängig ist, wie viele Spinnstellen momentan in Betrieb sind. Am Drucklufteingang einer Luftdüsenspinnmaschine steht nämlich der Betriebsdruck der Spinnerei an, der als konstant anzusehen ist und üblicherweise 6 bar beträgt. Wenn jedoch sämtliche Spinnstellen in Betrieb sind, kann dieser statische Druck auf unter 5 bar abfallen. Wenn nur ein Teil der Spinnstellen in Betrieb ist, ist der Abfall des statischen Druckes entsprechend niedriger.

Letzteres ist beispielsweise beim Anlaufen der Luftdüsenspinnmaschine oder dann der Fall, wenn einige Spinnstellen auf Grund eines Fadenbruches vorübergehend ausfallen.

Der Erfindung liegt die Aufgabe zu Grunde, unabhängig davon, wie viele Spinnstellen einer Luftdüsenspinnmaschine in Betrieb sind, stets den gleichen statischen Druck aufrechtzuerhalten.

Die Aufgabe wird dadurch gelöst, dass der Druckluftregler auf einen Referenzdruck eingestellt ist, der dem ungeregelten statischen Druck entspricht, wenn alle Spinnstellen in Betrieb sind, und dass der Druckluftregler bei einer Veränderung des statischen Druckes den Referenzdruck einregelt.

Gemäß der Erfindung wird nun der Druckluftregler, der einen Drucksensor und ein Regelgerät enthält, als echtes Stellglied ausgeführt, wodurch sich der statische Druck am Drucklufteingang der Luftdüsenspinnmaschine konstant halten lässt. Wenn beispielsweise bei Ausfall einiger Spinnstellen der statische Druck ansteigt, wird er vom Druckluftregler auf den Referenzdruck heruntergeregelt. Werden danach die ausgefallenen Spinnstellen wieder in Betrieb genommen, fällt der heruntergeregelte Druck weiter ab, der dann aber durch den Druckluftregler wieder auf den Referenzdruck hochgeregelt wird.

Der Referenzdruck kann natürlich nicht größer sein als der kleinste ungeregelt vorkommende statische Druck, wenn sämtliche Spinnstellen einer Luftdüsenspinnmaschine in Betrieb sind. Es ist aber durchaus möglich, den Referenzdruck kleiner zu wählen als den genannten statischen Druck.

In Ausgestaltung der Erfindung ist vorgesehen, dass der gewählte Referenzdruck kleiner ist als der ungeregelte statische Druck, wenn alle Spinnstellen in Betrieb sind. Ein solcher verringerter Referenzdruck ist in gewissen Grenzen durchaus möglich und bietet den Vorteil, dass der statische Druck in jedem Falle sowohl nach oben als auch nach unten geregelt werden kann. Dieses "Druckspiel" macht es beispielsweise möglich, nicht nur den statischen Druck konstant zu halten, sondern auch bei einer vorgegebenen Abzugsgeschwindigkeit des ersponnenen Fadens die Garndrehung in bestimmten Bereichen zu variieren.

Weitere Vorteile und Merkmale der Erfindung ergeben sich aus der Beschreibung der Patentfiguren.

Es zeigen:
Figur 1 ein Diagramm zur Erläuterung der Abhängigkeit des am Drucklufteingang der Luftdüsenspinnmaschine vorhandenen statischen Druckes von der Anzahl der in Betrieb befindlichen Spinnstellen,
Figur 2 in sehr schematischer Darstellung den für eine Vielzahl von Spinnstellen vorgesehenen gemeinsamen Druckluftregler.

Eine Luftdüsenspinnmaschine enthält eine Vielzahl von Spinnstellen, von denen in Figur 2 lediglich zwei Spinnstellen 1 und 2 schematisch dargestellt sind. Jede Spinnstelle 1, 2 dient dem Herstellen eines gesponnenen Fadens 3 aus einem Stapelfaserverband 4.

Eine Spinnstelle 1, 2 enthält als wesentliche Bauteile ein Streckwerk 5, von dem nur ein die Verzugszone begrenzendes Lieferwalzenpaar 6 dargestellt ist, ferner ein Luftdüsenaggregat 7, ein Abzugswalzenpaar 8 sowie eine nicht dargestellte Aufspuleinrichtung.

Der in Zuführrichtung A zugeführte Stapelfaserverband 4 wird im jeweiligen Streckwerk 5 bis zur gewünschten Feinheit verzogen. Im jeweiligen Luftdüsenaggregat 7 erhält der in Abzugsrichtung B abgezogene Faden 3 dann seinen Spinndrall. Hierfür sind den einzelnen Luftd üsenaggregaten 7 jeweils mehrere Druckluftdüsen 9 zugeordnet, wie dies vielfach durch den Stand der Technik bekannt ist, so dass auf das Spinnverfahren selbst hier nicht näher eingegangen wird. Die einzelnen Druckluftdüsen 9 gehen vorteilhaft von einem Ringraum 10 aus, wobei die Ringräume 10 sämtlicher Luftdüsenaggregate 7 an eine vorgeschaltete gemeinsame Druckluftleitung 11 angeschlossen sind. Diese Druckluftleitung 11 erhält den in der jeweiligen Spinnerei installierten Betriebsdruck von beispielsweise 6 bar und kann für die Luftdüsenspinnmaschine als eine Art Speicher angesehen werden.

Der am Drucklufteingang der Luftdüsenspinnmaschine vorhandene statische Druck ist nun abhängig von der Anzahl der momentan in Betrieb befindlichen Spinnstellen 1, 2 ... der Luftdüsenspinnmaschine. Sind nur wenige Spinnstellen 1, 2 ... in Betrieb, dann kann der in der Druckluftleitung vorhandene statische Druck annähernd dem in der Spinnerei installierten Betriebsdruck gleichgesetzt werden. Sind hingegen sämtliche vorhandenen Spinnstellen 1, 2 ... der Luftdüsenspinnmaschine in Betrieb, dann fällt am Drucklufteingang der Luftdüsenspinnmaschine der statische Druck deutlich ab, unter Umständen um mehr als 1 bar. Es ist einleuchtend, dass dadurch die Intensität der Drallerteilung der einzelnen Fäden 3 und damit die Fadenqualität unterschiedlich ist. Dies soll erfindungsgemäß vermieden werden.

Das genannte Problem ist in Figur 1 als Diagramm dargestellt, bei welchem auf der Abszisse die Anzahl z der momentan in Betrieb befindlichen Spinnstellen 1, 2... und auf der Ordinate der jeweils vorhandene statische Druck pₛ aufgetragen ist.

Man erkennt nun anhand der Figur 1, dass dann, wenn keine Spinnstelle 1, 2 ... in Betrieb ist, am Drucklufteingang der Luftdüsenspinnmaschine ein statischer Druck pₒ vorhanden ist. Sind hingegen sämtliche, im vorliegenden Falle beispielsweise alle 200 Spinnstellen 1, 2 ... in Betrieb, dann fällt der statische Druck auf einen Wert pᵤ ab. Je nach der Anzahl der in Betrieb befindlichen Spinnstellen 1, 2 ... ist also ein statischer Druck vorhanden, der zwischen dem oberen Druck pₒ und dem unteren Druck pᵤ liegt.

Um dies zu vermeiden, sind gemäß der vorliegenden Erfindung Maßnahmen getroffen, um bei sämtlichen Betriebszuständen der Luftdüsenspinnmaschine den vorhandenen statischen Druck pₛ stets konstant zu halten.

Für eine Vielzahl von Spinnstellen 1, 2 ..., entweder für sämtliche. Spinnstellen 1,2 ... einer Luftdüsenspinnmaschine oder auch nur für eine vorgegebene Anzahl von Spinnstellen 1, 2 ... einer Maschinensektion, ist nun ein vorgeschalteter gemeinsamer Druckluftregler vorgesehen, der den statischen Druck pₛ konstant halten soll. Hierfür wird der Druckluftregler auf einen so genannten Referenzdruck p_{R} eingestellt. Dieser Referenzdruck p_{R} kann, wie die Figur 1 verdeutlicht, nicht größer sein als der bereits erläuterte statische Druck pᵤ. Der Referenzdruck p_{R} kann jedoch gegebenenfalls etwas kleiner sein als der Druck pᵤ. Auf jeden Fall entspricht der Referenzdruck p_{R} demjenigen ungeregelten statischen Druck pᵤ, wenn alle Spinnstellen 1, 2 ... in Betrieb sind.

Der Druckluftregler enthält nun einen Drucksensor 12 zum Messen des am Drucklufteingang der Luftdüsenspinnmaschine oder der Maschinensektion insgesamt vorhandenen statischen Druckes sowie ein Regelgerät 13. Letzteres wirkt auf ein Drosselventil 14 der Druckluftleitung 11 ein. Dadurch kann der Druckluftregler bei einer Veränderung des statischen Druckes pₛ in der bereits erläuterten Weise ständig den Referenzdruck p_{R} einregeln. Wenn beispielsweise einige Spinnstellen 1,2 ausfallen, steigt ja der am Drucksensor 12 gemessene statische Druck pₛ an. In diesem Falle wird über das Regelgerät 13 und das Drosselventil 14 sofort der Referenzdruck pR wieder eingeregelt. Im umgekehrten Falle, wenn ausgefallene Spinnstellen 1, 2 ... wieder in Betrieb sind, fällt der heruntergeregelte Druck ab, der aber dann wieder auf den Referenzdruck p_{R} hochgeregelt wird.

Der Referenzdruck p_{R} kann gegebenenfalls dem statischen Druck pᵤ gleichgesetzt werden. Wird der Referenzdruck p_{R} jedoch etwas niedriger gewählt, dann besteht für die Regelung e in gewisser Spielraum sowohl nach oben als auch nach unten. Dies kann man sich zu Nutze machen, um in gewissen Grenzen den dem Faden 3 erteilten Drall zu variieren.

Der Vollständigkeit halber sei erwähnt, dass bei einem Stillstand der Luftdüsenspinnmaschine die Regelung ausgeschaltet und die Druckluft abgeschaltet ist.

## Patentansprüche

1. Luftdüsenspinnmaschine zum Herstellen gesponnener Fäden (3) aus Stapelfaserverbänden (4), mit einer Vielzahl von Spinnstellen (1, 2 ...), denen jeweils Druckluftdüsen (9) zum Erzeugen eines Spinndralles zugeordnet sind, sowie mit einem diesen Spinnstellen (1, 2 ...) vorgeschalteten, einen Drucksensor (12) und ein Regelgerät (13) enthaltenden gemeinsamen Druckluftregler zum Anpassen des statischen Druckes (pₛ), **dadurch gekennzeichnet, dass** der Druckluftregler (12,13) auf einen Referenzdruck (p_{R}) einstellbar ist, der dem ungeregelten statischen Druck (p_{U}) entspricht, wenn alle Spinnstellen (1, 2 ...) in Betrieb sind, und dass der Druckluftregler (12,13) bei einer Veränderung des statischen Druckes (p_{S}) den Referenzdruck (p_{R}) einregeln, kann.

2. Luftdüsenspinnmaschine nach Anspruch 1, **dadurch gekennzeichnet, dass** der gewählte Referenzdruck (p_{R}) kleiner ist als der ungeregelte statische Druck (p_{U}), wenn alle Spinnstellen (1, 2 ...) in Betrieb sind.

## Claims

1. Air jet spinning machine for producing spun threads (3) from staple fibre strands (4), comprising a number of spinning positions (1, 2 ...), to each of which compressed air nozzles (9) are arranged for the purpose of generating the spinning twist, also comprising a joint compressed air regulator connected upstream of the spinning positions, said regulator comprising a pressure sensor (12) and a regulating device (13) for adjusting the static pressure (pₛ), **characterized in that** the compressed air regulator (12, 13) is adjustable to a reference pressure (p_{R}), which corresponds to the unregulated static pressure (pᵤ) which prevails when all spinning positions (1, 2 ...) are in operation, and **in that** the compressed air regulator (12, 13) is re-adjustable to the reference pressure (p_{R}) in the case of a change in the static pressure (pₛ).

2. Air jet spinning machine according to claim 1, **characterized in that** the chosen reference pressure (p_{R}) is less than that of the unregulated static pressure (pᵤ) when all the spinning positions (1,2...) are in operation.

## Revendications

1. Métier à filer à buses d'air destiné à confectionner des fils filés (3) à partir d'assemblages de fibres discontinues (4), avec une pluralité de points de filage (1, 2 ...), auxquels sont respectivement associées des buses d'air comprimé (9) pour générer une torsion de filage, ainsi qu'avec un régulateur d'air comprimé commun placé en amont de ces points de filage (1, 2 ...) et comprenant un capteur de pression (12) et un dispositif de réglage (13) pour ajuster la pression statique (p_{S}), **caractérisé en ce que** le régulateur d'air comprimé (12,13) peut être réglé sur une pression de référence (p_{R}) correspondant à la pression statique non régulée (p_{U}) quand tous les points de filage (1, 2 ...) sont en service, et qu'en cas de modification de la pression statique (p_{S}), le régulateur d'air comprimé (12,13) peut ajuster la pression de référence (p_{R}).

2. Métier à filer à buses d'air selon la revendication 1, **caractérisé en ce que** la pression de référence (p_{R}) sélectionnée est inférieure à la pression statique non régulée (pu) quand tous les points de filage (1, 2 ...) sont en service.
